# FASCICULE DE BREVET EUROPEEN

(11) **EP 0 105 782 B1**
(45) Date de publication et mention de la délivrance du brevet: **07.01.1987**
(21) Numéro de dépôt: 83401838.4
(22) Date de dépôt: 20.09.1983
(51) Int. Cl.: B65H 3/08, B07C 3/20, B65H 5/14

(54) **Dispositif de dépilage de plis associé à un magasin de stockage, et machine de tri équipée d'un tel dispositif**
Briefzufuhrvorrichtung an einem Stapelbehälter und Sortiermaschine mit einer derartigen Einrichtung
Letter feeding device of a stacking magazine, and sorting machine equipped with such a device

(30) Priorité: 01.10.1982 FR 8216548
(43) Date de publication de la demande: 18.04.1984
(73) Titulaire: HBS, F-26500 Bourg les Valence (FR)
(72) Inventeur: Bergerioux, Jean-Marcel, F-75379 Paris Cedex 08 (FR); Allio, Roland, F-75279 Paris Cedex 08 (FR)
(74) Mandataire: Weinmiller, Jürgen

## Description

L'invention concerne un dispositif de dépilage de plis associé à un magasin de stockage.

On connaît diverses formes de postes de codage plus ou moins automatiques commandés par un opérateur. Il s'agit d'une machine destinée soit à l'indexation (inscription d'une donnée) soit au tri d'indexation (lecture d'une donnée).

Une des fonctions les plus délicate à mettre en oeuvre dans une machine de tri est la fonction dépilage. Il faut en effet que chaque pli soit saisi individuellement pour être amené par exemple vers un poste de codage. L'opérateur doit pouvoir facilement saisir les informations portées par le pli et qui doivent être indexées. Il faut donc que le pli soit présenté à l'opérateur de manière visible pendant le temps nécessaire, juste pendant ce temps et tout cela sans risque de prises doubles.

On connaît par le document FR-A-63 127 un dispositif aspirateur pneumatique de plis d'une pile de plis, en vue de leur tri ultérieur, du type énoncé dans le préambule de la revendication 1. Ce dispositif enlève un à un les plis de la pile et les dépose sur un convoyeur individuel passant devant un poste d'indexation où l'opérateur enregistre pour chaque pli un code d'indexation de tri en fonction de la destination qu'il lit sur chacun des plis.

Le dispositif aspirateur est un tube d'aspiration coudé à bouche terminale élastique. Une pompe est reliée à ce tube, avec interposition d'une vanne de sécurité. Le tube est solidaire de deux leviers montés pivotant autour d'un même arbre fixe et actionnés chacun par une came. Le tube est pivotant sur un arbre mobile fixé sur l'un des leviers, il est couplé par une bride à l'autre levier. Ce tube d'aspiration ainsi monté est entraîné selon un mouvement de basculement aller et retour et un mouvement de translation en fin de basculement aller et de basculement retour; ces deux mouvements sont effectués dans le plan du tube, les commandes sont assurées par les deux leviers et les deux cames qui leur sont respectivement associées. Le pli prélevé et entraîné est décollé de la bouche terminale au cours du mouvement de basculement retour du tube d'aspiration, il vient alors reposer sur le fond du convoyeur individuel pour son entraînement intermittent devant le poste d'indexation.

La présente a pour but, dans un dépileur opérant en entraînant également une tête de succion selon un mouvement de basculement aller et retour et un mouvement de translation, pour prélever le pli terminal puis le transférer, de rendre les mouvements de la tête en étroite dépendance de la saisie des plis à dépiler.

Elle a donc pour objet un dispositif de dépilage de plis comportant un magasin de stockage desdits plis équipé de moyens d'entraînement desdits plis jusqu'à une butée, une ventouse de préhension du pli teminal dans ladite pile, montée sur un tube support coudé et disposée sensiblement verticalement face audit pli terminal dans une position dite de repos, des moyens de pompage reliés par une première conduite de liaison audit tube support de ladite ventouse et des moyens de commande du basculement de ladite ventouse vers ledit pli terminal et son retour en position de repos, caractérisé en ce qu'il comporte:

- un premier moyen pneumatique relié auxdits moyens de pompage, à piston sollicité élastiquement et couplé audit tube support de la ventouse, et une première vanne commandable interposée sur ladite première conduite, constituant ensemble lesdits moyens de commande du basculement de ladite ventouse;

- un deuxième moyen pneumatique monté coulissant sur un axe comportant une première chambre interposée entre ladite première conduite et ledit tube-support et une seconde chambre délimitée par un piston porté par ledit axe et reliée par une deuxième conduite équipée d'une deuxième vanne commandable auxdits moyens de pompage, pour la translation de ladite ventouse selon l'axe précité par commande de ladite deuxième vanne.

L'invention sera mieux comprise à l'aide des explications qui vont suivre et des figures jointes parmi lesquelles:
- la figure 1 est un schéma représentant les fonctions des différents éléments de la machine;
- la figure 2 représente schématiquement un mode de réalisation du magasin d'alimentation;
- les figures 3 à 7 représentent une variante de réalisation du dispositif de dépilage conforme à l'invention.

Pour une compréhension plus facile, les mêmes éléments portent les mêmes références dans toutes les figures.

La figure 1 est un schéma représentant l'architecture générale d'une machine d'indexation et de tri. Celle-ci est constituée généralement par la combinaison des moyens énumérés ci-après. On y trouve donc essentiellement des moyens (a) qui assurent le remplissage du magasin associé à des moyens (b) de stockage; des moyens effectuant le transfert unitaire du courrier depuis le magasin de stockage vers l'opérateur pour l'opération de codage; il s'agit des moyens de dépilage (c). Le cou- rier est ensuite transporté, fonction référencée (e), vers la station d'impression (f) et à nouveau il est transporté, fonction référencée (g), vers la station de tri.

La figure 2 représente un mode de réalisation du magasin (S); elle illustre les fonctions (a) et (b) de la figure 1. Le magasin est constitué d'un fond contre lequel vient s'appuyer le dernier pli stocké. Ce fond est constitué de deux doigts verticaux 1 et d'un plancher lui-même constitué de deux zones distinctes: une zone 2 représentant une surface statique de frottement, et une zone 3 constituée d'un tapis motorisé 30 conduisant, jusque vers la zone de dépilage, les plis par entraînement de leurs pieds. Ce plancher présente une inclinaison favorisant la bonne présentation des lettres au dépilage.

Le magasin (S) est également constitué d'une palette 4 d'entraînement des plis agissant sur ceux-ci par poussée. Cette palette 4 est elle-même entraînée par une chaîne motorisée 5 coopérant avec un ergot 6 solidaire de la palette. Par ailleurs, la palette 4 comporte deux échancrures 7 qui, venant coopérer avec les doigts 1, permettent une mise en place aisée de celle-ci à l'arrière de la pile en période de rechargement. Enfin, cette pa- lettte 4 est guidée par des moyens de liaison 8 à . une tige cylindrique 9. Cette liaison permet un mouvement de rotation de la palette autour de l'axe pour permettre l'escamotage de l'ergot de la chaîne et le retour d'une position avant ou intermédiaire tout le long de la zone 2 à une position arrière, à l'arrière des deux doigts 1.

La partie avant du magasin (S) est constituée d'une lame butée 10 contre laquelle le pied du premier pli vient s'appliquer. Des cellules photo- électriques, par exemple CP, détectent la présence de plis en butée sur la lame 10 et commandent, en l'absence de plis, l'avance de la chaîne 5.

Cette lame est dimensionnée de manière à coopérer efficacement avec les moyens de dépilage, de même qu'avec éventuellement des moyens de soufflage 12 qui autorisent un certain foisonnement facilitant la séparation.

Les figures 3 et 4 représentent schématiquement une variante de réalisation des moyens de dépilage (fonction (c) de la figure 1 ) mis en oeuvre dans la présente invention. La figure 5 est un schéma illustrant la cinématique utilisée dans la présente invention et les figures 6 et 7 les moyens de régulation du fonctionnement du dispositif de dépilage.

Comme le montre les figures 3 et 4, un pli 100 est aspiré au moyen d'une ventouse 14 solidaire de moyens d'orientation 101. Ces derniers sont équipés de premiers et seconds moyens capables d'assurer un mouvement de basculement symbolisé par la flèche F_{b} et d'un mouvement de translation symbolisé par la flèche F_{L}. L'ensemble de ces moyens est supporté par un bâti 105. Les moyens d'orientation 101 sont reliés à des moyens de commande 106 par l'intermédiaire notamment d'une fourchette 107 coopérant avec un axe de liaison 110.

Si l'on prend comme référence de départ du pli le plan xoy (figure 5) le moyen de dépilage entraîne la lettre dans une position intermédiaire telle que son plan fasse un angle a avec le plan d'origine et que le niveau (v) du pied du pli soit légèrement supérieur au niveau d'entraînement en amont (niveau w). Ce changement de plan est obtenu par une simple rotation (r). Le pli est ensuite entraîné comme le montre la flèche F_{L} avec la tête de dépilage vers la position de lecture.

Comme le montre les figures 6 et 7, les moyens de commande 106 agissant sur les moyens d'orientation 101 de la ventouse 14 définis précédemment sont pour ce qui concerne le mouvement de basculement constitués, par exemple, d'un vérin de plongée 15 relié à un caisson 120 capable d'être mis sous vide. La tige 108 de ce vérin 15 est solidaire de la fourchette 107 elle-même solidaire de l'axe 110 et peut se déplacer entre une première position P₁ et une seconde position P₂ en pointillés. Un ressort de rappel 17 assure un mouvement de retour de la tige de ce vérin 15.

Des moyens de pompage P, réalisant un vide, sont reliés par le caisson 120 d'une part, à travers une première vanne 16, à la ventouse 14, d'autre part au vérin 15. A l'instant TO, la vanne 16 est fermée, la ventouse 14 est en position verticale, c'est-à-dire que la fourchette 107 occupe la position P₂ et le vérin de plongée 15 est sous vide. Quand la vanne 16 est fermée, la ventouse 14 n'est pas soumise à l'aspiration provoquée par les moyens de pompage. L'ouverture de la vanne 16 provoque, sous l'effet du ressort de rappel 17, le passage de la fourchette 107 de la position verticale P₂ à la position P₁ qui correspond à l'application de la ventouse 14 contre le premier pli de la pile à dépiler. Dès qu'un pli obture la ventouse 14, le vérin 15 est alors automatiquement remis sous vide et contrecarre l'effet du ressort 17, ce qui a pour effet de ramener l'ensemble ventouse-pli vers la position verticale.

Les moyens de commande 106 des moyens d'orientation 101 de la ventouse 14, pour ce qui concerne le mouvement de translation F_{L}, sont constitués d'un vérin 20 comportant deux chambres 19 et 23. Le corps du vérin 20 peut coulisser le long de l'axe 21 fixe qui porte un piston 22 solidaire de cet axe 21 à l'intérieur de la chambre 19. La chambre 19 est mise en communication à travers une vanne 18 avec les moyens de pompage P. La mise sous vide de la chambre 19 provoque la translation vers la droite du corps 20 du vérin le long de l'axe 21. Ce mouvement a pour effet d'entraîner le pli dans un mouvement de translation F_{L} vers ce qui, dans l'exemple choisi, est la position de lecture. L'axe 21 est muni d'autre part d'une striction 25 qui constitue un échappement en fin de course.

Pour libérer le pli, deux actions sont prévues:
- d'une part la fermeture de la vanne 16 provoque la mise en communication avec l'air libre de la chambre 23 par une sortie 30 de la vanne 16; la chambre 23 est en communication avec la ventouse 14 par le tuyau 24;
- d'autre part l'utilisation de la striction 25 qui est positionnée de telle manière que la rupture d'étanchéité de la chambre 23 se fasse en bout de course correspondant à la zone de lacher des plis.

Lorsque le vérin 20 arrive en bout de course sur la droite, la vanne 18 est fermée. La sortie 31 à l'air libre de la vanne 18 met alors la chambre 19 du vérin 20 en communication avec l'air libre et le ressort de rappel 32 ramène le vérin 20 sur la gauche. Les plis sont donc en appui sur la lame butée 10 face à l'opérateur. La ventouse 14, comme cela a été décrit précédemment, prend en charge le premier pli qui se présente; grâce à son double mouvement de rotation d'une part et rectiligne d'autre part, elle saisit le pli et le présente à l'opérateur qui lit le code inscrit sur le pli et le frappe sur un clavier prévu à cet effet. Le pli est ensuite acheminé vers un organe d'enregistrement de code avant d'être pris en charge par un dispositif assurant la fonction de transport conventionnel pour être ensuite trié.

Pour améliorer les cadences de codage, le dispositif peut être équipé d'au moins deux magasins, de telle sorte que l'opérateur peut d'abord lire par exemple la lettre de droite et frapper le clavier. Il peut en même temps anticiper la lecture du code sur la lettre de gauche.

## Revendications

1. Dispositif de dépilage de plis comportant un magasin de stockage (5) desdits plis équipé de moyens d'entraînement desdits plis jusqu'à une butée (10), une ventouse (14) de préhension du pli terminal dans ladite pile, montée sur un tube support coudé (24) et disposée sensiblement verticalement face audit pli terminal dans une position dite de repos, des moyens de pompage (P) reliés par une première conduite de liaison audit tube support (24) de ladite ventouse (14) et des moyens de commande (15, 16) du basculement de ladite ventouse vers ledit pli terminal et son retour en position de repos, caractérisé en ce qu'il comporte:
- un premier moyen pneumatique (15) relié auxdits moyens de pompage (P), à piston sollicité élastiquement et couplé audit tube support (24) de la ventouse (14), et une première vanne commandable interposée sur ladite première conduite, constituant ensemble lesdits moyens de commande (15, 16) du basculement de ladite ventouse (14);
- un deuxième moyen pneumatique (20) monté coulissant sur un axe (21), comportant une première chambre (23) interposée entre ladite première conduite et ledit tube-support (24) et une seconde chambre (19) délimitée par un piston (22) porté par ledit axe (21) et reliée par une deuxième conduite équipée d'une deuxième vanne commandable (18) auxdits moyens de pompage, pour la translation de ladite ventouse (14) selon l'axe (21 ) précité par commande de ladite deuxième vanne (18).

2. Dispositif selon la revendication 1, caractérisé en ce qu'il comporte, sur ledit axe (21), un moyen de rupture d'étanchéité (25) de ladite première chambre (23) pour provoquer, en fin de course en translation de la ventouse (14), le lâcher dudit pli prélevé et entraîné par ladite ventouse.

3. Dispositif selon l'une des revendications 1 et 2, caractérisé en ce que ledit plan de translation est décalé angulairement du plan du pli terminal dans ladite pile, le pied du pli terminal prélevé venant occuper un niveau (V) supérieur à celui (W) du pli dans la pile au cours du mouvemant de basculement de retour en position de repos de ladite ventouse.

4. Dispositif selon l'une des revendications 1 à 3, caractérisé en ce qu'il comporte des moyens élastiques (22) couplés audit deuxième moyen pneumatique sollicitant le mouvement de retour en translation sur ledit axe dudit deuxième moyen pneumatique, lorsque ladite deuxième vanne (18) n'est pas commandée.

## Patentansprüche

1. Vorrichtung zur Entnahme einzelner Briefe von einem Stapel mit einem Stapelmagazin (5) für die Briefe, das mit Mitteln zum Transport der Briefe bis zu einem Anschlag (10) ausgestattet ist, mit einem Ansaugelement (14) zum Greifen des letzten Briefs dieses Stapels, das in einer sogenannten Ruhestellung auf einem geknickten Trägerrohr (24) im wesentlichen senkrecht und gegenüber dem äussersten Brief angeordnet ist, mit Pumpmitteln (P), die über eine erste Verbindungsleitung mit dem Trägerrohr (24) des Ansaugelements (14) verbunden sind, und mit Steuermitteln (15, 16) um das Ansaugelement zum letzten Brief hin zu kippen und wieder zurück in die Ruhestellung, dadurch gekennzeichnet, dass sie aufweist:
- ein mit den Pumpmitteln (P) verbundenes erstes pneumatisches Mittel (15) mt elastisch beaufschlagtem Kolben, der mit dem Trägerrohr (24) des Ansaugelements (14) gekoppelt ist, und ein erstes steuerbares, in der ersten Leitung angeordnetes Ventil, die zusammen die Steuermittel (15,16) für das Kippen des Ansaugelements (14) bilden;
- ein gleitend auf einer Achse (21 ) angeordnetes zweites pneumatisches Mittel (20), das eine erste Kammer (23) aufweist, die zwischen der ersten Leitung und dem Trägerrohr (24) angeordnet ist, und eine zweite Kammer (19) aufweist, die von einem von der Achse (21 ) getragenen Kolben (22) begrenzt wird und durch eine mit einem zweiten steuerbaren Ventil (18) ausgestattete Leitung mit den Pumpmitteln verbunden ist, um die Verschiebung des Ansaugelements (14) entlang der genannten Achse (21) aufgrund der Steuerung durch das zweite Ventil (18) zu bewirken.

2. Vorrichtung nach Anspruch 1, dadurch gekennzeichnet, dass sie auf der Achse (21 ) ein Mittel (25) zum Aufheben der Dichtheit der ersten Kammer (23), um am Ende der Verschiebung des Ansaugelements das Loslassen des von diesem Ansaugelement angesaugten und mitgenommenen Briefs zu bewirken.

3. Vorrichtung nach einem der Ansprüche 1 und 2, dadurch gekennzeichnet, dass die Verschiebungsebene winkelmässig zur Ebene des letzten Briefs im Stapel verschoben ist, wobei die Unterkante (V) des aufgenommenen letzten Briefs auf eine höhere Ebene (V) als die (W) des Briefs im Stapel während der Kippbewegung des Ansaugelements zur Rückkehr in die Ruhestellung gelangt.

4. Vorrichtung nach einem der Ansprüche 1 bis 3, dadurch gekennzeichnet, dass sie elastische Mittel (22) aufweist, die mit dem zweiten pneumatischen Mittel gekoppelt sind und die translatorische Rückkehr auf die Achse des zweiten pneumatischen Mittels bewirken, wenn das zweite Ventil (18) nicht gesteuert wird.

## Claims

1. A device for destacking letters comprising a storage magazine (5) for said letters equipped with drive means for moving said letters against a stop (10), a suction nozzle (14) for taking up the last letter in said stack, mounted on a curved support pipe (24) and disposed substantially vertically facing said last letter in a so-called rest position, pumping means (P) connected via a first connection conduit with said support pipe (24) of said suction nozzle (14) and means (15, 16) for controlling the swinging movement of said suction nozzle towards said last letter and its return into the rest position, characterized in that it comprises:
- a first pneumatic means (15) connected to said pumping means (P), with an elastically stressed piston coupled to said support pipe (24) of the suction nozzle (14), and a first controllable valve inserted on said first conduit, this means and this valve together constituting said control means (15, 16) for the swinging of said suction nozzle (14);
- a second pneumatic means (20) slideably mounted on an axis (21), comprising a first chamber (23) inserted between said first conduit and said support pipe (24), and a second chamber (19) which is delimited by a piston (22) carried by said axis (21) and which is connected by a second conduit equipped with a second controllable valve (18) to said pumping means for the translation movement of said suction nozzle (14) along said axis (21) under the control of said second valve (18).

2. A device according to claim 1, characterized in that it comprises, on said axis (21), a means (25) for interrupting the tightness of said first chamber (23) in order to provoke, at the end of the translation movement of the suction nozzle (14) the release of said letter which has been taken and driven by said suction nozzle.

3. A device according to one of claims 1 and 2, characterized in that said translation plane is angularly shifted with respect to the plane of the end letter of said stack, the lower edge of the taken end letter occupying a level (V) which is higher than that (W) of the letter in the stack during the return movement into the rest position of said suction nozzle.

4. A device according to one of claims 1 to 3, characterized in that it comprises elastic means (22) coupled to said second pneumatic means and conceived to ensure the translation return movement on said axis of said second pneumatic means when said second valve (18) is not controlled.
